# FASCICULE DE BREVET EUROPEEN

(11) **EP 3 173 877 B1**
(45) Date de publication et mention de la délivrance du brevet: **16.10.2019**
(21) Numéro de dépôt: 15196611.6
(22) Date de dépôt: 26.11.2015
(51) Int. Cl.: G04B 19/253

(54) **SYSTÈME DE CALENDRIER HORLOGER**
KALENDERSYSTEM FÜR UHR
TIMEPIECE CALENDAR SYSTEM

(43) Date de publication de la demande: 31.05.2017
(73) Titulaire: ROLEX SA, 1211 Genève 26 (CH)
(72) Inventeur: La China, Marco, CH- 1219 Vernier (CH); Lemosquet, Vincent, F- 74890 Bons-en-Chablais (FR)
(74) Mandataire: Moinas & Savoye SARL

(56) Documents cités:
- EP-A1- 0 634 711
- EP-A1- 2 428 856
- CH-A2- 699 794
- CH-A2- 706 799
- FR-A1- 2 355 321

## Description

L'invention concerne un système de calendrier horloger, en particulier un système de calendrier horloger annuel ou perpétuel. Elle concerne aussi un mouvement horloger comprenant un tel système. Elle concerne encore une pièce d'horlogerie, notamment une montre bracelet, comprenant un tel système ou un tel mouvement. Elle concerne enfin un procédé de fonctionnement d'un tel système de calendrier horloger, d'un tel mouvement ou d'une telle pièce d'horlogerie.

On connaît de la demande de brevet EP0987609 un mécanisme de calendrier annuel doté de deux chaînes cinématiques d'entraînement du disque des quantièmes. Un premier mobile entraîneur de calendrier permet, tous les jours, un premier saut du disque des quantièmes. Un deuxième mobile entraîneur de calendrier, appelé mobile de correction, permet un saut supplémentaire du disque des quantièmes à la fin d'un mois de trente jours. Celui-ci est pivoté sur une bascule dont la position angulaire est pilotée par une came des mois et des ressorts de rappel. Une telle construction requiert un nombre important de pièces, notamment des ressorts et des leviers, et consomme beaucoup d'énergie. Par ailleurs, du fait du séquencement de fonctionnement d'un tel mécanisme, il est très difficile de parvenir à un saut de date instantané du calendrier de bonne qualité à la fin d'un mois court.

On connaît de la demande de brevet EP1335253 un mécanisme de calendrier annuel mettant en oeuvre une bascule d'entraînement du disque des quantièmes qui, à la fin de chaque mois de trente jours, est prévue pour fonctionner en combinaison avec un mobile entraîneur de calendrier conventionnel. Un galet, monté sur la bascule d'entraînement, est prévu pour coopérer continuellement avec une came qui est agencée à la périphérie extérieure du disque des quantièmes. Tout au long du mois, la bascule accumule l'énergie nécessaire à un éventuel saut supplémentaire de date en armant un ressort par l'intermédiaire d'un profil de la came. Le profil se termine par une pente abrupte de façon à ce que la bascule et son galet puissent faire avancer le disque des quantièmes d'un pas supplémentaire sous l'effet de la force restituée par le ressort. Le ressort est ici dimensionné de telle façon qu'il puisse vaincre le couple de maintien du disque des quantièmes qui est assuré par un sautoir d'indexation conventionnel, ce qui n'est pas optimal en termes de consommation énergétique. Par ailleurs, le galet de la bascule, sous l'effet du ressort, est en appui continuel à l'encontre du disque des quantièmes, si bien qu'un dispositif connexe d'ajustement de la force du ressort est préconisé pour permettre un réglage aisé du calendrier.

On connaît de la demande CH706799 un mécanisme de calendrier annuel doté d'une bascule d'entraînement qui présente la particularité d'agir de manière ponctuelle sur le disque des quantièmes. À la fin de chaque mois, le nombre de sauts du disque des quantièmes est fonction de la course angulaire qu'est susceptible d'effectuer la bascule. À cet effet, la bascule est à la fois pilotée par une came de calendrier qui est prévue pour emmagasiner l'énergie requise pour l'entraînement du disque des quantièmes, et par une came annuelle prévue pour définir l'amplitude de la course angulaire du levier. Le ressort prévu pour actionner la bascule d'entraînement est dimensionné de telle façon qu'il puisse vaincre le couple de maintien du disque des quantièmes sur deux pas angulaires du disque des quantièmes, ce qui n'est pas favorable en termes énergétique. Par ailleurs, un mécanisme de débrayage entre le disque des quantièmes et la bascule d'entraînement du disque des quantièmes est requis pour permettre le réglage du calendrier lorsque la bascule est en interaction avec la denture du disque des quantièmes.

On connaît de la demande EP1962152 un dispositif d'aide au maintien en position d'un disque des quantièmes. Celui-ci divulgue un organe de blocage qui, en dehors des périodes d'entraînement du disque des quantièmes, agit sur un sautoir d'indexation du disque des quantièmes de façon à éviter tout risque de double saut de date.

On connaît enfin de la demande EP2180383 un dispositif d'aide au maintien en position d'un disque des quantièmes. Celui-ci divulgue un organe de blocage d'un sautoir d'indexation d'un disque des quantièmes, qui peut être actionné par un mécanisme connexe de correction de façon à minimiser le couple résistant durant les phases de réglage de la date.

La demande CH 699794 A2 définit le préambule de la revendication 1.

Ainsi, les calendriers annuels connus de l'art antérieur sont traditionnellement équipés d'un ou deux mobiles entraîneurs de calendrier qui sont prévus pour coopérer avec une came ou une roue auxiliaire des mois. Cet élément pilote le mécanisme de double saut de date à la fin de chaque mois court par le biais d'éventuels ressorts et leviers additionnels. Une telle construction peut induire un séquencement de fonctionnement particulièrement délicat. Le double saut de date à la fin des mois de trente jours peut être problématique du fait du séquencement de fonctionnement de deux chaînes cinématiques distinctes d'entraînement du disque des quantièmes et, d'autre part, du fait du surcroît énergétique qu'un tel saut requiert.

Le but de l'invention est de fournir un système de calendrier horloger permettant de remédier aux inconvénients mentionnés précédemment et d'améliorer les systèmes de calendrier horloger connus de l'art antérieur. En particulier, l'invention propose notamment un système de calendrier horloger annuel fiable dont la consommation énergétique est minimisée.

Un système de calendrier horloger selon l'invention est défini par la revendication 1.

Différents modes de réalisation du système sont définis par les revendications dépendantes 2 à 13.

Un mouvement selon l'invention est défini par la revendication 14.

Une pièce d'horlogerie selon l'invention est définie par la revendication 15.

Un procédé de fonctionnement selon l'invention est défini par la revendication 16.

Les figures 1 à 21 représentent, à titre d'exemple, un mode de réalisation d'un système de calendrier selon l'invention, notamment un système de calendrier annuel.

Un mode de réalisation d'une pièce d'horlogerie 120 selon l'invention est décrit ci-après en référence sur la figure 1. La pièce d'horlogerie peut en particulier être une montre-bracelet. Elle comprend un mouvement 110, de préférence un mouvement mécanique.

Le mode de réalisation du mouvement 110 représenté sur la figure 1 comprend un système de calendrier horloger 100, notamment un système de calendrier annuel.

Avantageusement, le mode de réalisation du système 100 de calendrier horloger représenté sur les figures 1 à 21 comprend :
- un mobile 1 d'indication des quantièmes ;
- un premier dispositif 3 d'indexation de la position du mobile des quantièmes ;
- un deuxième dispositif 4 d'indexation de la position du mobile des quantièmes ; et
- un élément d'activation 70, 4b et de désactivation d'au moins un des premier et deuxième dispositifs d'indexation.

Le mobile d'indication des quantièmes est par exemple un disque d'indication des quantièmes ou un disque des quantièmes.

L'indexation du mobile 1 des quantièmes par l'un ou l'autre des premier et deuxième dispositifs d'indexation est exclusive. Autrement dit, le mobile 1 des quantièmes est indexé par l'un ou l'autre des premier et deuxième dispositifs d'indexation selon l'état de l'élément d'activation et de désactivation d'au moins un des premier et deuxième dispositifs d'indexation. Pour ce faire, l'élément d'activation et de désactivation est un élément d'activation et de désactivation exclusives des premier et deuxième dispositifs d'indexation.

Le calendrier est donc prévu pour la reconnaissance des mois de trente jours ou des mois de moins de trente jours et des mois de trente et un jours afin de réaliser un calendrier annuel ou perpétuel.

Ainsi, le système 100 de calendrier se distingue par la mise en oeuvre d'un disque 1 d'affichage des quantièmes qui peut être positionné angulairement ou indexé soit par le premier dispositif d'indexation 3, soit par le deuxième dispositif d'indexation 4 du disque d'affichage des quantièmes, comme représenté en particulier sur les figures 1 et 2. Comme indiqué précédemment, l'indexation du disque des quantièmes par l'un ou l'autre des premier et deuxième dispositifs d'indexation est exclusive. Autrement dit, lorsque le premier dispositif d'indexation 3 indexe la position angulaire du disque 1 d'affichage des quantièmes, le deuxième dispositif d'indexation 4 n'indexe pas la position angulaire du disque 1 d'affichage des quantièmes, et lorsque le deuxième dispositif d'indexation 4 indexe la position angulaire du disque 1 d'affichage des quantièmes, le premier dispositif d'indexation 3 n'indexe pas la position angulaire du disque 1 d'affichage des quantièmes.

Avantageusement, le premier dispositif d'indexation comprend un sautoir 3, en particulier une tête 3a de sautoir et un ressort 30 de rappel. Le sautoir 3, notamment la tête 3a du sautoir 3, est prévu pour coopérer, notamment coopérer par contact, avec une première denture 1a du disque des quantièmes sous l'effet du ressort 30 de rappel.

Avantageusement, le deuxième dispositif d'indexation comprend une bascule 4 pourvue d'une tête 4a, notamment d'un premier galet 4a, et un ressort de rappel 40. La bascule 4, notamment la tête 4a, peut être agencée pour coopérer, notamment coopérer par contact, avec une deuxième denture 1b du disque des quantièmes. La deuxième denture 1b est dotée d'une surface de came 10b* permettant au deuxième dispositif d'indexation, notamment par le biais du galet 4a, d'entraîner le disque des quantièmes sur deux pas du disque des quantièmes.

Le disque 1 est donc doté de deux dentures distinctes 1a, 1b. La première denture 1a comporte trente et une dents 10a. Les dents 10a sont prévues pour coopérer, notamment coopérer par obstacle, d'une part avec un élément 2 d'entraînement du disque des quantièmes, et d'autre part avec le sautoir 3. La deuxième denture 1b comporte au moins une dent, notamment trois dents 10b, qui sont, quant à elles, prévues pour coopérer spécifiquement avec la bascule 4. Le premier dispositif d'indexation, notamment, le sautoir 3, et le deuxième dispositif d'indexation, notamment la bascule 4, sont par exemple mobiles en rotation, notamment mobiles en rotation selon un même axe de pivotement P. Avantageusement, la bascule 4 est susceptible de commander le sautoir 3 de façon à inhiber son action à l'encontre de la denture 1a par le biais de moyens 3b, 3c, 4b, 40 qui seront détaillés plus bas en référence à la figure 3.

En fonctionnement conventionnel ou par défaut du système de calendrier, la position angulaire du disque 1 d'affichage des quantièmes est définie par la tête ou le bec 3a du sautoir 3 qui est conformé pour coopérer avec deux dents consécutives 10a. Pour ce faire, le sautoir 3 est doté du ressort 30 ayant la forme d'un bras élastique 30 qui est prévu pour être armé par une goupille G solidaire du bâti du mouvement de façon à générer un couple résistif M relativement à l'axe P, et ainsi permettre le placage du bec 3a à l'encontre des dents 10a lorsque le disque 1 n'est pas sollicité par l'élément entraîneur comme représenté sur les figures 1 et 2.

L'élément entraîneur 2 peut présenter une structure tout à fait classique comme représenté sur la figure 4. Celui-ci est doté d'un doigt entraîneur 2a qui est prévu pour entraîner une dent 10a sur un pas angulaire du disque 1 des quantièmes. Il est également muni d'une roue 5 de calendrier, effectuant une rotation complète en 24 heures, qui est reliée au rouage 6 du mouvement de base, et d'une came 7 qui est prévue pour coopérer avec un accumulateur d'énergie 8, 8a, 9, de manière à ce que le doigt d'entraînement 2a puisse entraîner instantanément le disque 1 au moment de minuit. L'accumulateur comprend une bascule 8 dotée d'un galet 8a. Un ressort 9 est agencé pour rappeler la bascule 8 de sorte que le galet 8a vienne en appui contre la came 7. La came 7 est solidaire du doigt 2a. Les moyens de débrayage entre la roue 5 et la came 7 peuvent être mis en oeuvre par le biais de moyens conventionnels, comme par exemple une découpe oblongue 5a réalisée sur la planche de la roue 5, qui est conformée pour coopérer avec une goupille 7a chassée sur la came 7. Alternativement, ces moyens de débrayage peuvent être substitués par un dispositif d'encliquetage tel que celui divulgué par la demande de brevet EP2428855 de la demanderesse.

Tout au long de la journée, la roue 5 mène la came 7 et accumule l'énergie nécessaire au saut instantané du doigt 2a en armant le ressort 9 par l'intermédiaire du profil de la came 7 et de la bascule 8. Juste avant le passage de date, le galet 8a parvient au sommet du profil de la came 7. Le passage de date s'effectue en une fraction de seconde lorsque le ressort 9 restitue l'énergie accumulée en communiquant un mouvement brusque de rotation à la came 7 et au doigt 2a par l'intermédiaire de la bascule 8 et de son galet 8a. Le doigt 2a vainc alors le couple de tenue M sur au moins un demi-pas angulaire du disque 1 jusqu'à ce que le sommet de dent 10a soit au moins franchi par le bec 3a comme représenté sur la figure 5. Passé le sommet de dent, le bras élastique 30 restitue l'énergie et repositionne le disque 1 au quantième suivant comme représenté sur la figure 6.

En fonctionnement conventionnel du mécanisme de calendrier, en particulier à la fin d'un mois de trente et un jours, la bascule 4 est sans effet sur le sautoir 3. Ainsi, le premier dispositif d'indexation est activé et le deuxième dispositif d'indexation est désactivé.

Le ressort 40, sous forme de bras élastique 40, est précontraint par une goupille 3c du sautoir 3, en particulier l'entretoise 3c du bec 3a, de façon à générer un couple résistif M' relativement à l'axe P, et ainsi permettre le positionnement univoque de la bascule 4 à l'encontre d'une butée B qui est solidaire du bâti du mouvement comme représenté sur la figure 7. Le bras élastique 40 est défini de telle sorte que le couple M' soit sensiblement inférieur au couple M, et ainsi être sans effet quant au positionnement et au déplacement du bec 3a à l'encontre de la denture 1a. Par exemple, le couple M' peut être dix fois plus faible que le couple M.

Dans cette configuration, le galet 4a, disposé à une première extrémité de la bascule 4, est hors de portée de la denture 1b, comme représenté sur la figure 7. Ainsi, à la fin d'un mois de trente et un jours, le saut de date s'effectue classiquement comme représenté par les figures 4 à 6.

Selon l'invention, l'élément d'activation et de désactivation comprend un premier dispositif 70, 3b, 4b de désactivation du premier dispositif d'indexation et un deuxième dispositif 40, 70 d'activation du deuxième dispositif d'indexation. Le premier dispositif 70, 3b, 4b de désactivation est agencé de sorte que le premier dispositif d'indexation est désactivé et le deuxième dispositif 40, 70 d'activation est agencé de sorte que le deuxième dispositif d'indexation est activé lors de l'entraînement du disque des quantièmes lors des passages d'un mois court au mois suivant.

De préférence, le premier dispositif 70, 3b, 4b de désactivation est agencé de sorte que le premier dispositif d'indexation est désactivé et le deuxième dispositif 70 d'activation est agencé de sorte que le deuxième dispositif d'indexation est activé durant un jour, voire deux jours, voire trois jours, précédents les passages d'un mois court au mois suivant.

Complémentairement ou alternativement, le premier dispositif 70, 3b, 4b de désactivation est agencé de sorte que le premier dispositif d'indexation est activé et le deuxième dispositif 40, 70 d'activation est agencé de sorte que le deuxième dispositif d'indexation est désactivé par défaut durant les différents mois, notamment pendant les jours précédant les passages d'un mois long au mois suivant à l'exception des jours précédant les passages d'un mois court au mois suivant.

Le premier dispositif 70, 3b, 4b de désactivation du premier dispositif d'indexation peut comprendre une came 70 de commande. Le premier dispositif 70, 3b, 4b de désactivation du premier dispositif d'indexation peut comprendre une première butée 3b prévue sur le premier dispositif d'indexation et coopérant avec une deuxième butée 4b prévue sur le deuxième dispositif d'indexation de sorte à écarter le premier dispositif d'indexation de sa position de coopération avec le disque des quantièmes et de sorte à soumettre le deuxième dispositif d'indexation au couple du premier ressort 30 de rappel du premier dispositif d'indexation lorsque le deuxième dispositif d'indexation coopère avec le disque des quantièmes.

Le premier dispositif d'indexation est par défaut activé sous l'effet du premier ressort 30. Dès lors, le premier dispositif de désactivation du premier dispositif d'indexation permet d'inhiber la coopération du sautoir 3 et du disque 1 des quantièmes sous l'effet du premier ressort 30.

Le deuxième dispositif 40, 70 d'activation du deuxième dispositif d'indexation peut comprendre une came 70 de commande. Le deuxième dispositif d'indexation peut être prévu pour coopérer avec la came 70, notamment par le biais d'un deuxième galet 4c de la bascule 4. Le deuxième dispositif d'activation du deuxième dispositif d'indexation permet ainsi de contraindre le deuxième ressort 40 de telle sorte que le galet 4a est apte à coopérer avec la denture 1b.

Dès lors, à la fin d'un mois de trente jours, en particulier lors du passage du vingt-huitième au vingt-neuvième quantième, le galet 4a de la bascule 4 est positionné de manière à pouvoir être actionné par une première dent 10b de la denture 1b. A cet effet, la bascule 4 peut être positionnée par la came annuelle 70 qui est liée cinématiquement au disque 1 des quantièmes par le biais, par exemple, d'une chaîne de rouages 1c, 60, 70c qui sera explicitée par après en référence à la figure 8. Dans cette configuration, le galet 4c, disposé à une deuxième extrémité de la bascule 4, est en appui à l'encontre de la périphérie extérieure 70a de la came 70 sous l'effet du deuxième ressort 40.

Un saut de date à la fin d'un mois court ou de trente jours, par exemple à la fin du mois d'avril est décrit ci-après. La figure 8 illustre le mécanisme de calendrier annuel le 28 avril, juste avant le saut de date du 28 au 29 avril. Dans cette configuration, le galet 4a de la bascule 4 est positionné de manière à pouvoir être actionné par une première dent 10b de la denture 1b.

Lors du passage de date du 28 au 29 avril comme représenté sur la figure 9, une première dent 10b agit sur le galet 4a, ce qui induit la rotation de la bascule 4 relativement à P. Lors de son déplacement, la bascule 4 actionne le sautoir 3, par le biais d'une goupille 4b qui est prévue pour coopérer avec un flanc 3b du sautoir 3, de telle façon que le bec 3a se dégage de la denture 1a. Une fois le saut de date réalisé, la position angulaire du disque 1 d'affichage des quantièmes est définie par le galet 4a de la bascule 4 qui est conformé pour coopérer avec deux dents consécutives 10b comme représenté sur la figure 10.

La denture 1b est définie de façon à ce que le bras élastique 30, par l'entremise de la bascule 4, accumule, lors des passages de date du vingt-huitième au trentième quantième, l'énergie nécessaire pour permettre un saut additionnel du disque 1 à la fin d'un mois court. Plus particulièrement, la denture 1b est prévue pour permettre un armage complémentaire du bras élastique 30 tout en inhibant le rôle du bec 3a à l'encontre de la denture 1a. Préférentiellement, la denture 1b est conformée de manière à ce que l'association sautoir 3 - bascule 4 génère un couple résistif relativement à P au moins égal à M, et permette ainsi une tenue adéquate de la position angulaire du disque 1 des quantièmes lorsque ce dernier n'est pas sollicité par le doigt entraîneur 2a. Avantageusement, l'énergie requise par l'accumulateur d'énergie 8, 8a, 9 pour permettre un saut de date lorsque la denture 1b est indexée par le galet 4a n'est pas plus importante que celle pour permettre un saut de date lorsque la denture 1a est indexée par le bec 3a. Pour ce faire, la géométrie des éléments, notamment celle de la denture 1b, ainsi que le choix des matériaux ont été optimisés de façon à réduire les pertes dues aux frottements. Par exemple, le galet 4a pourra prendre la forme d'une pierre 4a montée pivotante à l'extrémité de la bascule 4.

La figure 11 illustre le mécanisme de calendrier au 30 avril. Dans cette configuration, le galet 4a de la bascule 4 est plaqué à l'encontre des deux dernières dents consécutives 10b de la denture 1b. La denture 1b présente la particularité de se terminer par un flanc abrupt 10b* de façon à ce que la bascule 4 et son galet 4a puissent faire avancer le disque des quantièmes d'un pas supplémentaire, soit de deux pas, sous l'effet de la force restituée par le bras élastique 30 du sautoir 3 agissant sur la bascule par le biais de la goupille 4b.

Lors du passage de date du 30 avril au 1er mai comme représenté sur les figures 12 à 14, le doigt entraîneur 2a mène tout d'abord le disque 1 sur au moins un demi-pas angulaire du disque des quantièmes jusqu'à ce que le sommet de la dernière dent 10b soit au moins franchi par le galet 4a comme représenté sur la figure 12. Le saut de date additionnel s'effectue dans un deuxième temps par la coopération du galet 4a et du flanc abrupt 10b* comme représenté sur les figures 13 et 14 jusqu'à ce que le bec 3a soit au moins à nouveau en contact avec la denture 1a pour permettre le repositionnement du disque 1 au quantième suivant comme représenté sur la figure 15.

La figure 15 illustre le mécanisme de calendrier au 1er mai. Dans cette configuration, le galet 4a est dégagé de la denture 1b et, dans le mode de réalisation, le galet 4c est toujours en appui à l'encontre de la périphérie extérieure 70a de la came 70 sous l'effet du bras élastique 40. Cette came peut être déplacée en rotation lors du mois en cours, par exemple lors du passage du premier au deuxième quantième comme représenté sur la figure 16. A cet effet, le disque 1 est doté d'une troisième denture 1c qui se présente ici sous la forme d'une unique dent 10c disposée à la périphérie extérieure du disque 1. Celle-ci est prévue pour coopérer avec un renvoi 60a d'un mobile 60 qui est lié cinématiquement à la came 70 par l'entremise de renvois 60c, 70c. En fonctionnement par défaut du mécanisme de calendrier, la position angulaire de la came 70 est garantie aux jeux de dentures près par une périphérie extérieure 1d du disque 1 qui est prévue pour coopérer avec un organe de verrouillage angulaire 60b fonctionnant selon le principe d'une croix de Malte. Une telle liaison est similaire à celle divulguée dans les demandes de brevet EP2428856 et EP2624075 de la demanderesse.

La figure 16 illustre le saut de date lors du passage du 1er au 2 mai. La rotation de la came 70 induit le déplacement de la bascule 4 sous l'effet de la restitution de son bras élastique 40 jusqu'à ce qu'elle rencontre la butée B qui est solidaire du bâti du mouvement. Dans cette configuration, le galet 4a est hors de portée de la denture 1b, et ce jusqu'à ce que la bascule 4 soit à nouveau déplacée par la came 70 au niveau de sa périphérie 70a. Ainsi, à la fin d'un mois de trente et un jours, la bascule 4 est inopérante. Seul le bec 3a du sautoir 3 est prévu pour indexer la position angulaire du disque des quantièmes, ce qui n'autorise qu'un seul et unique saut de date. A titre d'exemple, les figures 18 à 21 illustrent le mécanisme de calendrier du 28 mai au 31 mai.

Dans le mode de réalisation, la denture 1b est susceptible d'agir sur la bascule 4 dès le passage du vingt-huitième au vingt-neuvième quantième. Autrement dit, l'énergie nécessaire au saut additionnel de date est accumulée sur trois sauts du disque des quantièmes. A cet effet, on remarque que le rayon R1 du cercle centré sur l'axe de rotation du disque 1 et passant par le fond défini par deux premières dents 10 successives est supérieur au rayon R2 du cercle centré sur l'axe de rotation du disque 1 et passant par le fond défini par deux dernières dents 10 successives, comme représenté sur la figure 16. De même, on remarque que le rayon R3 du cercle centré sur l'axe de rotation du disque 1 et passant par le sommet d'une première dent 10 est supérieur au rayon R4 du cercle centré sur l'axe de rotation du disque 1 et passant par le sommet d'une deuxième dent 10, lui-même supérieur au rayon R5 du cercle centré sur l'axe de rotation du disque 1 et passant par le sommet d'une dernière dent 10, comme représenté sur la figure 15. Bien entendu, il est possible de conformer la denture 1b de façon à accumuler l'énergie sur un nombre différent de sauts du disque des quantièmes.

Ainsi, le premier dispositif d'indexation 3 est agencé pour que le disque des quantièmes soit déplacé d'un pas à chaque action de l'élément entraîneur et le deuxième dispositif d'indexation 4 est agencé pour que le disque des quantièmes soit déplacé de deux pas à chaque action de l'élément entraîneur intervenant à la fin du trentième quantième d'un mois court ou de trente jours.

Un mode d'exécution d'un procédé selon l'invention est décrit ci-après. Le procédé régit par exemple le fonctionnement d'un système de calendrier tel que décrit précédemment et comprenant donc :
- un disque 1 des quantièmes ;
- un premier dispositif 3 d'indexation de la position du disque des quantièmes ;
- un deuxième dispositif 4 d'indexation de la position du disque des quantièmes ;
- un élément d'activation et de désactivation d'au moins un des premier et deuxième dispositifs d'indexation.

Le procédé peut également régir le fonctionnement d'un mouvement ou d'une pièce d'horlogerie.

Le procédé comprend la désactivation du premier dispositif d'indexation et l'activation du deuxième dispositif d'indexation pour les passages des quantièmes d'un mois court au mois suivant.

Ainsi, les premier et deuxième dispositifs d'indexation sont sélectivement activés lors des passages d'une fin de mois au mois suivant. Ces activations sont de préférence exclusives, c'est-à-dire que lorsque l'un des dispositifs d'indexation est activé, l'autre ne l'est pas. Ainsi, le disque 1 des quantièmes est indexé par l'un ou l'autre des premier et deuxième dispositifs d'indexation selon l'état de l'élément d'activation et de désactivation d'au moins un des premier et deuxième dispositifs d'indexation.

De préférence, le premier dispositif d'indexation est activé par défaut, notamment au cours des mois et lors de fins de mois longs. Par contre, le deuxième dispositif d'indexation est activé uniquement à la fin des mois courts, c'est-à-dire pendant le dernier jour ou les quelques derniers jours précédents la fin des mois courts, notamment les deux derniers jours ou les trois derniers jours. En particulier, le deuxième dispositif d'indexation est de préférence activé le dernier ou les derniers jours des mois de février, avril, juin, septembre et novembre.

Il faut bien entendu comprendre qu'un dispositif d'indexation est activé même pendant une phase transitoire de changement de date dès lors que le dispositif d'indexation indexe effectivement en position le disque des quantièmes à une première date un premier jour et que le dispositif d'indexation indexe effectivement en position le disque des quantièmes à une deuxième date un deuxième jour, le deuxième jour venant juste après le premier jour.

Le système de calendrier décrit précédemment a pour avantage majeur de proposer une bascule 4 qui est d'une part prévue pour permettre l'inhibition du sautoir 3. Aucun couple résistif généré par le sautoir 3 n'est donc à vaincre lors du saut additionnel de date. Par ailleurs, des études de la demanderesse montrent que l'énergie requise par l'accumulateur d'énergie 8, 8a, 9 pour permettre un saut de date lorsque la denture 1b est indexée par le galet 4a n'est pas plus importante que celle pour permettre un saut de date lorsque la denture 1a est indexée par le bec 3a. Ainsi, le système de calendrier annuel décrit précédemment présente la même consommation énergétique qu'un système de calendrier simple.

Dans le mode de réalisation du système décrit plus haut, l'élément entraîneur 2 est à saut instantané. Alternativement, celui-ci pourrait prendre la forme d'un élément entraîneur à saut semi-instantané, voire traînant. L'accumulateur d'énergie 8, 8a, 9 pourrait éventuellement prendre la forme d'un ressort prévu pour actionner directement un doigt entraîneur à l'encontre d'une dent 10a.

Dans le mode de réalisation du système décrit plus haut, le disque 1 est doté de dentures intérieures 1a, 1b. Alternativement, les dentures 1a et 1b peuvent être des dentures extérieures. Dans cette construction alternative, le disque 1 peut par exemple présenter la forme d'une roue sur laquelle est rapportée une aiguille d'affichage de l'indication des quantièmes. Alternativement, le disque 1 peut être prévu pour actionner un mécanisme d'affichage d'une « grande date ».

Dans le mode de réalisation du système décrit plus haut, la bascule 4 est directement actionnée par une came 70. Bien entendu, la bascule 4 pourrait être pilotée par l'intermédiaire d'un levier additionnel de commande. La came 70 peut être prévue pour afficher l'indication du mois et éventuellement constituer un organe d'affichage du mois. Dans le mode de réalisation, la came 70 est actionnée par le disque 1 des quantièmes dans le courant du mois. Bien entendu, la came 70 pourrait être actionnée lors du passage du trente et un au premier du mois suivant. Pour ce faire, la bascule 4 ou l'éventuel levier de commande pourrait être actionné par un dispositif de commande connexe. En alternative, l'affichage du mois pourrait par exemple être mis en oeuvre par un dispositif tel que celui divulgué par les demandes de brevet EP2428856 et EP2624075, par le biais d'un disque d'affichage des mois lié cinématiquement à un disque d'affichage des quantièmes.

Le mode de réalisation du système de calendrier décrit plus haut met ainsi en oeuvre une bascule d'entraînement du calendrier qui, à la fin de chaque mois de trente jours, est prévue pour fonctionner en combinaison avec un élément entraîneur de calendrier conventionnel à saut instantané. La bascule de ce mode de réalisation se distingue par le fait qu'elle est également prévue pour permettre l'indexation angulaire du disque des quantièmes. Une telle construction permet d'aboutir à la mise en oeuvre d'un dispositif de calendrier annuel parfaitement instantané, dont la consommation énergétique est minimisée. Un calendrier perpétuel pourrait également être élaboré sur la base d'une telle construction, par le bais par exemple d'un élément d'entraînement supplémentaire du disque des quantièmes.

Dans le mode de réalisation décrit plus haut, la bascule d'entraînement du disque des quantièmes présente la particularité d'agir ponctuellement sur le disque des quantièmes. Elle est également prévue, dans certaines configurations du système de calendrier, pour indexer la position angulaire du disque des quantièmes et ainsi se substituer au traditionnel sautoir des quantièmes. De préférence, le couple requis pour faire déplacer le disque des quantièmes d'un pas supplémentaire est restitué par le sautoir d'indexation du disque des quantièmes. Le couple prévu pour permettre le déplacement de la bascule d'entraînement ne vient ainsi pas s'ajouter au couple nécessaire à l'indexation du disque des quantièmes. Par ailleurs, l'élément entraîneur de calendrier peut être dimensionné de manière similaire à celle d'un élément entraîneur de calendrier d'un calendrier simple, qui est prévu pour permettre le saut du disque des quantièmes sur un seul et unique pas angulaire. Une telle construction est donc particulièrement favorable en termes énergétiques et de mises au point.

## Revendications

1. Système (100) de calendrier horloger comprenant :
- un mobile (1) des quantièmes ;
- un premier dispositif (3) d'indexation de la position du mobile des quantièmes ;
**caractérisé en ce que** le système comprend :
- un deuxième dispositif (4) d'indexation de la position du mobile des quantièmes ;
- un élément (70, 3b, 4b, 40) d'activation et de désactivation d'au moins un des premier et deuxième dispositifs d'indexation,
**en ce que** l'indexation du mobile (1) des quantièmes par l'un ou l'autre des premier et deuxième dispositifs d'indexation est exclusive et **en ce que** l'élément d'activation et de désactivation comprend :
- un premier dispositif (70, 3b, 4b) de désactivation du premier dispositif d'indexation ; et
- un deuxième dispositif (70, 40) d'activation du deuxième dispositif d'indexation,
le premier dispositif (70, 3b, 4b) de désactivation étant agencé de sorte que le premier dispositif d'indexation est désactivé et le deuxième dispositif (70, 40) d'activation étant agencé de sorte que le deuxième dispositif d'indexation est activé lors de l'entraînement du mobile des quantièmes lors des passages d'un mois court au mois suivant.

2. Système selon la revendication précédente, **caractérisé en ce que** le premier dispositif (70, 3b, 4b) de désactivation est agencé de sorte que le premier dispositif d'indexation est désactivé et le deuxième dispositif (70, 40) d'activation est agencé de sorte que le deuxième dispositif d'indexation est activé durant un jour, voire deux jours, voire trois jours, précédents les passages d'un mois court au mois suivant et/ou **en ce que** le premier dispositif (70, 3b, 4b) de désactivation est agencé de sorte que le premier dispositif d'indexation est activé et le deuxième dispositif (70, 40) d'activation est agencé de sorte que le deuxième dispositif d'indexation est désactivé par défaut, soit le reste du temps.

3. Système selon l'une des revendications 1 et 2, **caractérisé en ce que** le système comprend un élément (2) entraîneur du mobile des quantièmes, le premier dispositif d'indexation (3) étant agencé pour que le mobile des quantièmes soit déplacé d'un pas à chaque action de l'élément entraîneur et le deuxième dispositif d'indexation (4) étant agencé pour que le mobile des quantièmes soit déplacé de deux pas à chaque action de l'élément entraîneur intervenant à la fin du trentième quantième d'un mois court.

4. Système selon l'une des revendications 1 à 3, **caractérisé en ce que** le premier dispositif (70, 3b, 4) de désactivation du premier dispositif d'indexation comprend une came (70) de commande et/ou **en ce que** le deuxième dispositif (70, 40) d'activation du deuxième dispositif d'indexation comprend une came (70) de commande.

5. Système selon la revendication précédente, **caractérisé en ce que** le deuxième dispositif d'indexation est prévu pour coopérer, notamment coopérer par contact, avec la came (70), notamment par le biais d'un galet (4c) de la bascule (4).

6. Système selon l'une des revendications 1 à 5, **caractérisé en ce que** le premier dispositif (70, 4) de désactivation du premier dispositif d'indexation comprend une première butée (3b) prévue sur le premier dispositif d'indexation et coopérant avec une deuxième butée (4b) prévue sur le deuxième dispositif d'indexation de sorte à écarter le premier dispositif d'indexation de sa position de coopération avec le mobile des quantièmes et de sorte à soumettre le deuxième dispositif d'indexation au couple du premier ressort (30) de rappel du premier dispositif d'indexation lorsque le deuxième dispositif d'indexation coopère avec le mobile des quantièmes.

7. Système selon l'une des revendications précédentes, **caractérisé en ce que** le premier dispositif d'indexation comprend un sautoir (3), en particulier une tête (3a) de sautoir, et un premier ressort (30) de rappel.

8. Système selon la revendication précédente, **caractérisé en ce que** le sautoir (3), notamment la tête (3a) du sautoir (3), est prévu pour coopérer avec une première denture (1a) du mobile des quantièmes sous l'effet du premier ressort (30) de rappel.

9. Système selon l'une des revendications précédentes, **caractérisé en ce que** le deuxième dispositif d'indexation comprend une bascule (4) pourvue d'une tête (4a), notamment un galet (4a), et un deuxième ressort de rappel (40).

10. Système selon la revendication précédente, **caractérisé en ce que** la bascule (4), notamment la tête (4a), est agencée pour coopérer avec une deuxième denture (1b) du mobile des quantièmes sous l'effet du premier ressort (30) de rappel et/ou du deuxième ressort (40) de rappel.

11. Système selon la revendication précédente, **caractérisé en ce que** la deuxième denture (1b) est dotée d'une surface de came (10b*) permettant au galet (4a) d'entraîner le mobile des quantièmes sur deux pas du mobile des quantièmes.

12. Système selon l'une des revendications précédentes, **caractérisé en ce que** les premier et deuxième dispositifs d'indexation sont mobiles en rotation autour d'un même axe (P) et **en ce que** le couple de rappel du deuxième dispositif d'indexation autour de l'axe (P) est inférieur, en particulier cinq fois inférieur, voire dix fois inférieur, au couple de rappel du premier dispositif d'indexation autour de l'axe (P).

13. Système selon l'une des revendications précédentes, **caractérisé en ce qu'**il est du type à saut instantané.

14. Mouvement horloger (110) comprenant un système (100) selon l'une des revendications 1 à 13.

15. Pièce d'horlogerie (120), en particulier montre bracelet, comprenant un système (100) selon l'une des revendications 1 à 13 ou un mouvement (110) selon la revendication précédente.

16. Procédé de fonctionnement d'un système (100) de calendrier horloger comprenant :
- un mobile (1) des quantièmes ;
- un premier dispositif d'indexation (3) de la position du mobile des quantièmes ;
- un deuxième dispositif d'indexation (4) de la position du mobile des quantièmes ;
- un élément d'activation et de désactivation d'au moins un des premier et deuxième dispositifs d'indexation, l'élément d'activation et de désactivation comprenant :
∘ un premier dispositif (70, 3b, 4b) de désactivation du premier dispositif d'indexation ; et
∘ un deuxième dispositif (70, 40) d'activation du deuxième dispositif d'indexation,
le procédé comprenant la désactivation du premier dispositif d'indexation et l'activation du deuxième dispositif d'indexation pour les passages de quantièmes d'un mois court au mois suivant.

## Patentansprüche

1. Kalendersystem für eine Uhr, umfassend:
• ein Drehteil (1) für die Datumsanzeige;
• eine erste Vorrichtung (3) zur Indexierung der Position des Drehteils für die Datumsanzeige;
**dadurch gekennzeichnet, dass** das System umfasst:
• eine zweite Vorrichtung (4) zur Indexierung der Position des Drehteils für die Datumsanzeige;
• ein Element (70, 3b, 4b, 40) zur Aktivierung und zur Deaktivierung von mindestens einer der ersten und der zweiten Indexierungsvorrichtung, wobei die Indexierung des Drehteils (1) für die Datumsanzeige durch die eine oder die andere der ersten und der zweiten Indexierungsvorrichtung ausschließlich ist und das Element zur Aktivierung und zur Deaktivierung umfasst:
• eine erste Vorrichtung (70, 3b, 4b) zur Deaktivierung der ersten Indexierungsvorrichtung; und
• eine zweite Vorrichtung (70, 40) zur Aktivierung der zweiten Indexierungsvorrichtung,
wobei die erste Vorrichtung (70, 3b, 4b) zur Deaktivierung so angeordnet ist, dass die erste Indexierungsvorrichtung deaktiviert wird und die zweite Vorrichtung (70, 40) zur Aktivierung so angeordnet ist, dass die zweite Indexierungsvorrichtung durch den Antrieb des Drehteils für die Datumsanzeige während des Übergangs von einem kurzen Monat zum Folgemonat aktiviert wird.

2. System gemäß dem vorangehenden Anspruch, **dadurch gekennzeichnet, dass** die erste Vorrichtung (70, 3b, 4b) zur Deaktivierung so angeordnet ist, dass die erste Indexierungsvorrichtung deaktiviert wird und die zweite Vorrichtung (70, 40) zur Aktivierung so angeordnet ist, dass die zweite Indexierungsvorrichtung innerhalb eines Tages, sogar innerhalb zwei Tagen, sogar innerhalb drei Tagen vor dem Übergang von einem kurzen Monat zum Folgemonat aktiviert wird und/oder dass die erste Vorrichtung (70, 3b, 4b) zur Deaktivierung so angeordnet ist, dass die erste Indexierungsvorrichtung aktiviert wird und die zweite Vorrichtung (70, 40) zur Aktivierung so angeordnet ist, dass die zweite Indexierungsvorrichtung standardmäßig deaktiviert wird, also den Rest der Zeit.

3. System gemäß Anspruch 1 oder 2, **dadurch gekennzeichnet, dass** das System ein Element (2) zum Antrieb des Drehteils für die Datumsanzeige umfasst, wobei die erste Indexierungsvorrichtung (3) so angeordnet ist, dass das Drehteil für die Datumsanzeige um einen Schritt weiterbewegt wird bei jeder Bewegung des Antriebselements und die zweite Indexierungsvorrichtung (4) so angeordnet ist, dass es zur Weiterbewegung des Drehteils für die Datumsanzeige um zwei Schritte weiterbewegt wird bei jeder Bewegung des Antriebselements, welches am Ende des dreißigsten Tages eines kurzen Monats zwischengeschaltet wird.

4. System gemäß einem der Ansprüche 1 bis 3, **dadurch gekennzeichnet, dass** die erste Vorrichtung (70, 3b, 4) zur Deaktivierung der ersten Indexierungsvorrichtung einen Steuernocken (70) umfasst und/oder dass die zweite Vorrichtung (70, 40) zur Aktivierung der zweiten Indexierungsvorrichtung einen Steuernocken (70) umfasst.

5. System gemäß dem vorangehenden Anspruch, **dadurch gekennzeichnet, dass** die zweite Indexierungsvorrichtung dazu vorgesehen ist zusammenzuwirken, insbesondere durch einen Kontakt mit dem Nocken (70) zusammenzuwirken, insbesondere durch eine Rolle (4c) der Wippe (4).

6. System gemäß einem der Ansprüche 1 bis 5, **dadurch gekennzeichnet, dass** die erste Vorrichtung (70, 4) zur Deaktivierung der ersten Indexierungsvorrichtung einen ersten Anschlag (3b) aufweist, der auf der ersten Indexierungsvorrichtung vorgesehen ist und mit einem zweiten Anschlag (4b) zusammenwirkt, der auf der zweiten Indexierungsvorrichtung so vorgesehen ist, dass er die erste Indexierungsvorrichtung aus ihrer Eingriffsposition mit der Datumsanzeige heraus drängt und die zweite Indexierungsvorrichtung dem Rückstellmoment der ersten Rückholfeder (30) der ersten Indexierungsvorrichtung unterwirft, sobald die zweite Indexierungsvorrichtung mit der Datumsanzeige zusammenwirkt.

7. System gemäß einem der vorangehenden Ansprüche, **dadurch gekennzeichnet, dass** die erste Indexierungsvorrichtung eine Hebelfeder (3), insbesondere einen Federkopf (3a) und eine erste Rückholfeder (30) umfasst.

8. System gemäß dem vorangehenden Anspruch, **dadurch gekennzeichnet, dass** die Hebelfeder (3), insbesondere der Kopf (3a) der Feder (3) dazu vorgesehen ist, mit einer ersten Zahnung (1a) des Drehteils für die Datumsanzeige unter Einwirkung der ersten Rückholfeder (30) zusammenzuwirken.

9. System gemäß einem der vorangehenden Ansprüche, **dadurch gekennzeichnet, dass** die zweite Indexierungsvorrichtung eine Wippe (4) umfasst, die mit einem Kopf (4a) versehen ist, insbesondere mit einer Rolle (4a) und eine zweite Rückholfeder (40).

10. System gemäß dem vorangehenden Anspruch, **dadurch gekennzeichnet, dass** die Wippe (4), insbesondere der Kopf (4a) so angeordnet ist, dass er mit einer zweiten Zahnung (1b) des Drehteils für die Datumsanzeige unter Einwirkung der ersten Rückholfeder (30) und/oder der zweiten Rückholfeder (40) zusammenwirkt.

11. System gemäß dem vorangehenden Anspruch, **dadurch gekennzeichnet, dass** die zweite Zahnung (1b) mit einer Nockenfläche (10b*) ausgestattet ist, die es der Rolle (4a) ermöglicht das Drehteil für die Datumsanzeige um zwei Schritte des Drehteils für die Datumsanzeige voranzutreiben.

12. System gemäß einem der vorangehenden Ansprüche, **dadurch gekennzeichnet, dass** die erste und die zweite Indexierungsvorrichtung um dieselbe Achse (P) rotationsbeweglich sind und dass das Rückstellmoment der zweiten Indexierungsvorrichtung um die Achse kleiner als, insbesondere fünfmal kleiner als, sogar zehnmal kleiner als das Rückstellmoment der ersten Indexierungsvorrichtung um die Achse (P).

13. System gemäß einem der vorangehenden Ansprüche, **dadurch gekennzeichnet, dass** es von der Art eines augenblicklichen Datumssprungs ist.

14. Uhrwerk (110) umfassend ein System (100) gemäß einem der Ansprüche 1 bis 13.

15. Uhr (120), insbesondere Armbanduhr, umfassend ein System (100) gemäß einem der Ansprüche 1 bis 13 oder ein Uhrwerk gemäß dem vorangehenden Anspruch.

16. Funktionsverfahrens eines Uhrenkalendersystems (100) umfassend:
• ein Drehteil (1) für die Datumsanzeige;
• eine erste Vorrichtung (3) zur Indexierung der Position des Drehteils für die Datumsanzeige;
• eine zweite Vorrichtung (4) zur Indexierung der Position des Drehteils für die Datumsanzeige;
• ein Element zur Aktivierung und zur Deaktivierung von mindestens einer der ersten und der zweiten Indexierungsvorrichtung, wobei das Element zur Aktivierung und zur Deaktivierung umfasst:
• eine erste Vorrichtung (70, 3b, 4b) zur Deaktivierung der ersten Indexierungsvorrichtung; und
eine zweite Vorrichtung (70, 40) zur Aktivierung der zweiten Indexierungsvorrichtung, wobei das Verfahren die Deaktivierung der ersten Indexierungsvorrichtung und die Aktivierung der zweiten Indexierungsvorrichtung für die Datumsübergänge von einem kurzen Monat auf den Folgemonat.

## Claims

1. A timepiece calendar system (100) comprising:
- a date mobile (1);
- a first device (3) for indexing the position of the date mobile;
wherein the system comprises:
- a second device (4) for indexing the position of the date mobile;
- an element (70, 3b, 4b, 40) for activating and deactivating at least one of the first and second indexing devices,
wherein the indexing of the date mobile (1) by one or the other of the first and second indexing devices is mutually exclusive and wherein the activation and deactivation element comprises:
- a first device (70, 3b, 4b) for deactivating the first indexing device; and
- a second device (70, 40) for activating the second indexing device,
the first deactivation device (70, 3b, 4b) being arranged such that the first indexing device is deactivated and the second activating device (70, 40) being arranged such that the second indexing device is activated when the date mobile is driven on passing from a short month to the next month.

2. The system as claimed in the preceding claim, wherein the first deactivation device (70, 3b, 4b) is arranged such that the first indexing device is deactivated and the second activation device (70, 40) is arranged such that the second indexing device is activated during a day, or even two days, or even three days, preceding the passage from a short month to the next month and/or the first deactivation device (70, 3b, 4b) is arranged such that the first indexing device is activated and the second activation device (70, 40) is arranged such that the second indexing device is deactivated by default, i.e. the rest of the time.

3. The system as claimed in either one of claims 1 and 2, wherein the system includes an element (2) for driving the date mobile, the first indexing device (3) being such that the date mobile is moved one step on each action of the drive element and the second indexing device (4) being such that the date mobile is moved by two steps on each action of the drive element occurring at the end of the thirtieth day of a short month.

4. The system as claimed in any one of claims 1 to 3, wherein the first device (70, 3b, 4) for deactivating the first indexing device includes a control cam (70) and/or the second device (70, 40) for activating the second indexing device includes a control cam (70).

5. The system as claimed in the preceding claim, wherein the second indexing device is adapted to cooperate, notably to cooperate by contact, with the control cam (70), notably via a roller (4c) on a lever (4).

6. The system as claimed in any one of claims 1 to 5, wherein the first device (70, 4) for deactivating the first indexing device includes a first banking (3b) on the first indexing device cooperating with a second banking (4b) on the second indexing device so as to move the first indexing device away from its position cooperating with the date mobile and to subject the second indexing device to the torque of the first return spring (30) of the first indexing device when the second indexing device is cooperating with the date mobile.

7. The system as claimed in any one of the preceding claims, wherein the first indexing device includes a jumper (3), in particular a jumper head (3a), and a first return spring (30).

8. The system as claimed in the preceding claim, wherein the jumper (3), notably the head (3a) of the jumper (3), is adapted to cooperate with a first toothset (1a) of the date mobile because of the effect of the first return spring (30).

9. The system as claimed in any one of the preceding claims, wherein the second indexing device includes a lever (4) having a head (4a), notably a roller (4a), and a second return spring (40).

10. The system as claimed in the preceding claim, wherein the lever (4), notably the head (4a), is adapted to cooperate with a second toothset (1b) of the date mobile because of the effect of the first return spring (30) and/or the second return spring (40).

11. The system as claimed in the preceding claim, wherein the second toothset (1b) has a cam surface (10b*) enabling the roller (4a) to drive the date mobile over two steps of the date mobile.

12. The system as claimed in any one of the preceding claims, wherein the first and second indexing devices are rotatable about the same axis (P) and the return torque on the second indexing device about the axis (P) is less than, in particular five times less than, or even ten times less than, the return torque of the first indexing device about the axis (P).

13. The system as claimed in any one of the preceding claims, wherein the system is of the instantaneous jump type.

14. A timepiece movement (110) including a system (100) as claimed in any one of claims 1 to 13.

15. A timepiece (120), in particular a wristwatch, including a system (100) as claimed in any one of claims 1 to 13 or a movement (110) as claimed in the preceding claim.

16. A method of operating a timepiece calendar system (100) comprising:
- a date mobile (1);
- a first device (3) for indexing the position of the date mobile;
- the second device (4) for indexing the position of the date mobile;
- an element for activating and deactivating at least one of the first and second indexing devices, the activation and deactivation element comprising:
- a first device (70, 3b, 4b) for deactivating the first indexing device; and
- a second device (70, 40) for activating the second indexing device,
the method including deactivating the first indexing device and activating the second indexing device for the passage from dates of a short month to the next month.
